# DEMANDE DE BREVET EUROPEEN

(11) **EP 0 713 665 A1**
(43) Date de publication de la demande: **29.05.1996**
(21) Numéro de dépôt: 95913176.4
(22) Date de dépôt: 24.03.1995
(51) Int. Cl.: A47F 5/025, G09F 19/02

(54) **UNITES D'EXPOSITION DYNAMIQUES AUTONOMES ET MONOVOLUMETRIQUES**

(30) Priorité: 25.03.1994 ES 9400816 U
(71) Demandeur: Torres Rojas, José Ignacio, E-28001 Madrid (ES)
(72) Inventeur: Torres Rojas, José Ignacio, E-28001 Madrid (ES)
(74) Mandataire: Manzano Cantos, Gregorio
(86) Numéro de dépôt international: ES9500032
(87) Numéro de publication internationale: WO9526153

(57) **Abrégé**

La présente innovation se refère à une vitrine avec carte photovoltaique qui peut être introduite dans un corps translucide. La carte photovoltaique impulse un micro controlateur et un micro moteur qui peuvent aussi être incorporés dans le corps translucide. Le micromoteur impulse à la vitesse programmé la plaque giratoire transparente et/ou translucide où se trouvent les objects à exposer. La plaque girotoire peut se située au dessus de la vitrine et/ou dans autres positions à l'interieur ou exterior de celle-là.

## Description

La présente innovation se refere á une vitrine. Plus concretement, il s'agit d'une vitrine autonome, dinamique, composée d'une seule piece, et qui fonctionne grace á la puissance photovoltaique.

### Description de la technique anterieure:

Les vitrines actuelles offrent habituellement une seule vue statique de l'article exposé. Le vendeur doit continuellement retirese le comtempler selon toutes les perspectives. Le vendeur doit constamment retirer son article de la vitrine, pour que le client puisse comtempler le produit selon toutes les perspectives. Les vitrines actuelles ont besoin, pour fonctionner, de fils, de cables,de transformateurs,d'une autre source de puissance externe ou de piles. Les vitrines qui fonctionnent grace á une puissance externe causent en general des problemes esthetiques et, á cause de cela ne sont guere utilisées. Les vitrines qui fonctionnent avec des piles posent le probleme des continuelles rechanges, et elles non plus ne sont pas tres courantes.

Le propriétaire d'une boutique désire exposer ses produits de telle maniere qu'on puisse voir toutes les caractéristiques d'un produit donné. Les vitrines actuelles ne permettent d'offrir q'une vision statique des produits, à moins que l'on utilise des cables peu pratiques et/ou des piles qu'il faut ensuite changer. La plupart des propriétaires de magasins préferent ne pas utiliser ce type de mécanismes si compliqués pour exposer leurs produits et par conséquent doivent les retirer constamment des vitrines pour pouvoir les montrer á leurs clients sous toutes les perspectives. Il existe donc la néccesité d'une vitrine qui tourne sur elle meme, ce grace á une source interne de puissance qui ne requiére pas des substitutions constantes ni/ou des sources externes de puissance. La vitrine serait encore meilleure si la source interne de puisssance pouvait controler le son et/ou la lumiere.

Dans la technique anterieure, il y eut de nombreuses inventions relatives á un élément contenant une source interne de puissance, et qui sont décrites par la suite. Meme si ces inventions sont adéquates aux buts spécifiques qu'elles se proposent, elles différent de la présente invention.

Le brevet U.S n 5.153.760, propriété de Adel A.A. Ahmed décrit un rotule, qui grace á une cellule photovoltaique envoie le courant á un obturateur á cristaux liquides et qui fait varier la transparence de l'obturateur. Ce brevet difffere de la présente invention parce que la cellule photovoltaique sert uniquement á controler la transparence des cristaux liquides et non pas le mouvement ou le son.

Le brevet U.S n 5.160.920 déposé par Richard H. Harris, décrit des enseignes pour etageres qui utilisent des cellules photovoltaiques pour impulser un dispositif LCD et qui fonctionnent avec des signaux éléctriques qui servent á indiquer le mauvais fonctionnement des LCD. Ce brevet differe de la présente invention parce que les cellules photovoltaiques sont utilisés dans le but de faire fonctionner un systeme de détection, sans inclure le controle du mouvement, du son ou de l'illumination.

Le brevet U.S n 4.791.418, déposé par Hideo Kawahara et autres; le brevet U.S n 3.905.682 déposé par Dietrich Meyerhofer; le brevet U.S n 3.614.210 déposé par Sandor Caplan; le brevet U.S n 4.475.031 déposé par john Mockovciak;le brevet U.S n 4.491.390 déposé par Hsieh Tong-Shen et autres, le brevet U.S n 4.940.313 déposé par Toshiji Hamatani et le brevet U.S n 4.560.239 déposé par Amnon Katz, décrivent tous une méthode á base de cristaux liquides. Les dits brevets different de la présente invention parce qu'ils furent crées uniquement pour controler l'intensité de la lumiere, sans qu'aucun d'eux n'inclue le controle du mouvement ou du son.

Le brevet U.S n 4.690.508, déposé par Keith D.Jacob, le brevet U.S n 4.893.903, déposé par Thaker et autres, et le brevet U.S n 4.721.364 déposé par Hiroshi Itoh, décrivent des méthodes pour controler l'intensité de la lumiere refletée grace á des cristaux liquides fonctionnant avec une puisssance externe. Les dits brevets different de la présente invention parce que chacun utilise une source externe de puissance, et controle uniquement l'intensité de la lumiere, mais pas le mouvement ni le son.

Le brevet U.S n 4.462.662 déposé par William L. Lania décrit un systeme d'image qui fonctionne grace á une série de lentilles de gradient. la serie de lentilles d'indice de gradient utilisé dans le systeme d'image optique est modifiée afin de compenser les facteurs qui créent une exposition d'image non uniforme dans un plan d'image. Le dit brevet differe de la présente innovation parce qu'il offre la puissance pour des vitrines de lentilles de gradient et pour l'illumination des objets, mais par pour le mouvement ni le son.

Dans la technique anterieure, il y eut de nombreues innovations traitant d'éléments qui contiennent une source interne de puissance, et ces techniques ont été adaptées á leur utilisation. Meme si les dites innovations sont adécuates aux buts spécifiques qu'elles se proposent d'atteindre, elles ne pourraient l'etre pour les fins de la présente innovation, décrite á continuation.

Ensuite, la carte photovoltaique impulse un micro controlateur et un micro moteur qui peut aussi etre incorporé dans le corps translucide. Cette caracteristique offre á cette invention une source de puissance interne qui est pratique et qui n'a pas besoin d'une maintenance constante.

Le microcontrolateur est un *chip* programmable qui peut etre programmé pour controler un micromoteur situé dans la partie superieure et/ou dans n'importe quelle autre partie du corps translucide. Le micromoteur, lui, implulse á la vitesse programmé la plaque giratoire transparente et/ou translucide située au dessus du corps translucide ou dans n'importe quelle autre position. De cette maniere, on obtient non seulement le fait que la vitrine soit dynamique, mais aussi le fait que cette vitrine puisse etre programmée pour des vitesses distinctes.

La base translucide contient également un collecteur qui permet de stocker l'énérgie. De cette maniere, la vitrine peut continuer á fonctionner meme s'il se produit une interruption transitoire de la source de lumiére. Le dit collecteur peut se situer á un autre endroits que la base translucide.

Ainsi le microcontolateur permettra dans la vitrine d'obtenir la programmation de sons et d'illuminations désirée, en impulsant aussi la carte photovoltaique. Cette caractéristique signifie que la présente invention présente des attributs qui n'existent pas dans les vitrines actuelles.

Une autre caractéristique de cette invention consiste dans le fait que le corps translucide peut se faire grace á de multiples bases giratoires transparentes et/ou translucides, des cartes photovoltaiques et des micromoteurs. Posterieurement le microcontolateur peut etre programmé pour controler les multiples micromoteurs. Ainsi on pourra faire exposer de mutiples produits alors qu'ils agiront de maniére réciproque.

Les caractéristiques innovatrices les plus typiques de ce produit seront présentés en annexes. Cependant, l'invention en soi, tant du point de vue de sa construction comme par rapport á son mode opératif, avec les objets aditionnels et leurs avantages, se comprendra plus aisément grace á la description qui suit, complementaire des dessins adjoints.

### LEGENDE SOMMAIRE DES NUMEROS DE REFERENCE UTILISES DANS LE DESSIN

- 10: - expositeur 10
- 12: - corps translucide 12
- 12A: - corps translucide, partie anterieure 12A
- 12B: - corps translucide, coté droit 12B
- 12C: - corps translucide, partie postérieure 12C
- 12D: - corps translucide, coté gauche 12D
- 12E: - corps translucide, partie supérieure 12E
- 12F: - corps translucide, partie inferieure 12F
- 14: - fente pour carte photovoltaique 14
- 14A: - contact pour fente carte photovoltaique 14A
- 16: - fente du collecteur 16
- 16A: - contacts pour fentes du collecteur 16A
- 18: - fente du microcontroladeur 18
- 18A: - contact pour fente du microcontroladeur 18A
- 19: - moyen de donduction du courant 19
- 20: - micromoteur 20
- 20A: - contacts pour le micromoteur 20A
- 20B: - support pour la plaque du micromoteur 20B
- 22: - plaque 22
- 22A: - receptacle pour le support plaque du micromoteur
- 24: - carte x 24
- 26: - collecteur 26
- 26A: - contacts du collecteur 26A
- 28: - microcontolateur 28
- 28A: - contacts du microcontrolateurs 28A
- 30: - fente pour micromoteur 30
- 30A: - contacts fente du micromoteur 30 A
- 32: - expositeur complexe 32
- 34: - agent reflechissant 34
- 36: - fente carte sonore 36
- 36A: - contacts pour fente carte sonore 36A
- 38: - carte sonore 38
- 38A: - contacts carte sonore 38A
- 40: - moyen d'illumination interne 40
- 40A: - contact du moyen d'illumination interne 42
- 42: - fente du moyen d'illumination interne 42
- 42A: - contact de la fente du moyen d' illumination

### DESCRIPTION SOMMAIRE DE LA CONSTRUCTION PREFEREE

- FIGURE 1: C' est une perspective frontale de la vitrine qui montre le corps translucide avec une fente photovoltaique , une fente du collecteur, une fente du microcontrolateur, du micromoteur et de la plaque translucide.
- FIGURE 2: C'est une vue laterale de la vitrine qui montre le corps translucide, le micromoteur et la plaque translucide.
- FIGURE 3: C'est une perspective de la partie superieure de la vitrine qui montre le corps translucide avec la fente du micromoteur et la plaque translucide.
- FIGURE 4: C'est une perspective de la vitrine qui montre tous les cotés du corps translucide, la fente du micromoteur, la fente photovoltaique, la fente du collecteur et la fente du microcontrolateur, avec la moyen alternatif d'introduire la carte x, le collecteur et le microcontrolateur.
- FIGURE 5: C'est une vue d'en haut d'une vitrine complexe qui montre le corps translucide avec de mutiples plaques translucides, des micromoteurs, des cartes photovoltaiques, une carte sonore et un moyen d'illumination interne.
- FIGURE 6: C'est une section transversale verticale prise le long de la ligne 6-6 de la FIGURE 4 et qui montre la partie posterieure du corps translucide et un agent réflechissant.

### DESCRIPTION DETAILLEE DE LA CONSTRUCTION PREFEREE

En premier lieu, en reference á la FIGURE 1 qui est une vitrine 10 qui montre les caracteristiques suivantes: corps translucide 12, partie anterieure du corps translucide 12A, fente de la carte photovoltaique 14, contact pour la fente de la carte photovolcaique 14A, fente du collecteur 16, contacts pour la fente du collecteur 16A, fente du microcontolateur 18, contacts pour la fente du microcontrolateur 18A, moyen de conduction du courant 19, micromoteur 20, contacts du micromoteur 20A, support pour la plaque translucide du micromoteur 20B, plaque translucide 22, receptacle pour le support de la plaque transluciode du micromoteur 22a, carte photovoltaique 24,contacts de la carte photovoltaique 24A, collecteur 26, contacts du collecteur 26A, microcontrolateur 28, et contacts du microcontrolateurs 28A.

Le corps translucide 12 constitue un cube, ou n' importe quelle autre type de volume, dont les cotés peuvent ou non avoir les memes dimensions, cube fait d' un materiau comme - mais pas nécessairement - le verre, l'acrylique, la résine, le plastique ou l'agate. La partie anterieure du corps translucide forme un rectangle et a dans sa partie inferieure une fente pour le microcontrolateur 18. De chaque coté de la dite fente 18 il y a un contact pour la fente du microcontrolateur 18A. La fente du microcontrolateur 18 se trouve á l'endroit oú l'on introduit le microcontrolateur 28. Ce dernier a un contact 28 A de chaque coté, et ces contacts du microcontrolateurs 28 A sont en contacts avec les contacts de la fente du microcontrolateurs 18A. Les contacts du microcontrolateur 28A permettent d'effectuer le transfert de puissance depuis le collecteur 26 jusqu'au microcontrolateur 28, á travers le moyen de conduction du courant 19 qui relie les 2 groupes de contacts et ainsi permettent que le microcontrolateur 28 envoie des ordres aux autres composants.

Situé juste au dessus de la fente du microcontrolateur 18 se trouve la fente du collecteur 16. De chaque coté de la fente du collecteur 16 il y a un contact pour la dite fente 16A. La fente du collecteur 16 se trouve á l'endroit oú l'on introduit le collecteur 26. Le collecteur 26 possede un contct 26A de chaque coté, et ces dits contacts du collecteurs 26A sont en contact avec les contacts de la fente du collecteur 16A. Les contacts du collecteur 16A permettent le transfert de puissance vers le collecteur 26, et le stockage de celle-ci, á travers le moyen de conduction du courant 19 connecté aux contacts de la fente du collecteur 16A.

Situé juste au dessus de la fente du collecteur 16, dans la partie anterieure du corps translucide 12A, on trouve la fente de la carte photovoltaique 14. De chaque coté de la fente de la carte photovoltaique 14, il y a un contact pour la dite fente 14A. La fente de la carte photovoltaique se trouve á l'endroit oú l'on introduit la carte photovoltaique 24. La carte photovoltaique 24 constitue un moyen de transformer la lumiere, naturelle ou artificielle via des photons riches en energie, en un courant éléctrique. La carte photovoltaique 24 a de chaque cote un contact 24A, et ces contacts de la carte photovoltaique comme ils sont en contact avec les contacts de la fente de la carte photovoltaique permettent le transfert de puissance au collecteur 26, á travers le moyen de conduction 19 connecté aux contacts de la fente de la carte photovolcaique.

Le micromoteur 20 s'introduit par la fente du micromoteur 30, fente située dans la partie superieure du corps translucide 12E. Le micromoteur 30 a un contact 20A de chaque coté, et ces dits contacts, comme ils s'introduisent dans la fente du micromoteur 30 sont en contacts avec les contacts de la fente du micromoteur 30A. Les contacts de la fente du micromoteur 30A permettent le transfert de puissance depuis le collecteur 26 jusqu'au micromoteur 20, á travers le moyen de conduction du courant 19, connecté aux contacts de la fente du micromoteur 30A, et permettent également l'envoi d'ordres depuis le microcontrolateur 28 vers le micromoteur 20 grace au moyen de conduction du courant 19 connecté aux contacts. On support pour la plaque translucide du micromoteur 20B est situé sur la pointe du micromoteur 20. Une plaque translucide 22 est situé sur le support de la plaque translucide du micromoteur 20B, et le contact s'effectue dans le receptacle du support de la plaque translucide du micromoteur 22A, lui-meme situé au centre de la plaque translucide 22. L' interconnection entre le support de la plaque translucide du micromoteur 20B et le receptacle du support de la plaque translucide du micromoteur 22 permet que le micromoteur fasse tourner la plaque translucide.

En référence à la FIGURE 2, celle-ci représente une vue laterale de la vitrine 10 et montre le corps translucide 12, le micromoteur 20, les contacts du micromoteur 20A, le support de la plaque translucide 20B, la plaque translucide 22, et le receptacle du support de la plaque translucide du micromoteur 22A. Le micromoteur 20 s'introduit par la partie superieure du corps translucide 12E, oú les contacts du micromoteur 20A entrent en contacts avec les contacts de la fente du micromoteur 30A. Le micromoteur 20 a un support pour la plaque translucide du micromoteur 20B, connecté au receptacle du support de la plaque translucide du micromoteur 22A situé au centre de la plaque translucide 22. L'interconnection entre le support de lac plaque translucide du micromoteur 20B et le receptacle du support de la plaque translucide du micromoteur 22A permet que le micromoteur fasse tourner la plaque translucide.

En réference á la FIGURE 3, elle constitue une vue d'en haut de la vitrine 10 et montre la partie superieure du corps translucide 12E, avec la fente du micromoteur 30, le micromoteur 20, le support de la plaque translucide du micromoteur 20B, la plaque translucide 22 et le receptacle du support de la plaque translucide du micromoteur 22A. Le micromoteur 20 s'introduit dans la fente du micromoteur 30 situé dans la partie superieure du corps translucide 12E. Le support de la plaque translucide du micromoteur 20B est connecté au receptacle du support de la plaque translucide du micromoteur 22A, situé au centre de la plaque translucide 22 et qui permet de cette maniere que le micromoteur 20 fasse tourner la plaque translucide 22.

En reference á la FIGURE 4, celle-ci constitue une perspective de la vitrine 10 et montre tous les cotés du corps translucide 12, la fente du micromoteur 30A, les contacts de la fente du micromoteur 30A, la fente photovoltaique 14, la fente du collecteur 16 et la fente du microcontrolateur 18 ainsi que la carte photovoltaique 24, que le collecteur 26, le microcontrolateur 28 et le moyen de conduction du courant 19. Le corps translucide 12 est un objet á 6 cotés, solide et translucide, qui a la partie anterieure du corps translucide 12A, le coté droit du corps translucide 12B, la partie posterieure du corps translucide 12c et le coté gauche du corps translucide 12D, tous revetus d'un agent réflechissant 34 qui permet le passage de la lumiere au corps translucide 12 mais qui ensuite la reflette vers la partie inferieure du corps translucide 12F. Dans la partie superieure du corps translucide 12E, on trouve une fente pour le micromoteur 30, fente qui permet l'introduction du micromoteur 20 dans le corps translucide 12. Il y a deux contacts 30A, un de chaque coté de la fente du micromoteur 30, qui connectent avec les contacts du micromoteur 20A. La partie anterieure du coros translucide 12A a une fente photovoltaique 14, une fente pour le collecteur 16 et une fente pour le microcontrolateur 18, fentes qui permettent l'introduction de la carte photovoltaique 24, du collecteur 26 et du microcontrolateur 28, respectivement.

En reference á la FIGURE 5, elle constitue une vue d'en haut d'une vitrine complexe 32 et montre le corps translucide 12 avec une pluralité de plaques translucides 22, des micromoteurs 20, des cartes photovoltaiques 14, une carte sonore 38 et une fente pour la carte sonore 36. Le corps translucide 12 a une pluralité de plaques translucides 22 controlés par un nombre identique de micromoteurs 20 situés juste au dessous des plaques translucides 22. Il y a aussi plusieurs cartes photovoltaiques 24, qui permettent de générer plus de courant. De la meme maniere, il peut aussi y avoir plusieurs collecteurs 26 qui permettent un stockage d'une plus grande quantité d'énérgie. La carte sonore 38 est introduite dans la fente de la carte sonore 36 et elle recoit la puissance éléctrique et les ordres á travers le moyen de conduction du courant 19 situé à l'interieur du corps translucide 12, qui se trouve connecté aux contacts de la fente de la carte sonore 36A, contacts qui, eux-memes sont connectés aux contacts de la carte sonore 38A. Le moyen d'illumination interne 42 s'introduit dans la fente du moyen d'illumination interne 42 et il recoit la puissance et les ordres á travers le moyen de conduction du courant 19 situé à l'interieur du corps translucide, qui lui est connecté aux contacts de la fente du moyen d'illumination interne 42A, contacts eux-memes connectés aux contacts du moyen d'illumination interne 40A.

Finalement, en reference á la FIGURE 6, elle represente une section transversale prise le long de la ligne 6-6 de la FIGURE 4 de la vitrine, et montre la partie posterieure du corps translucide 12C et un agent réflechissant 34. L'agent réflechissant peut s'apliquer á la superficie interieure d'une ou plus des parois du corps translucides, parois perpendiculaires á la carte photovoltaiques 14 et qui permettent le passage direct de la lumiere á l'interieur du corps translucide 12, en la lui envoyant vers le bas, dans la direction de la carte photovoltaique 24.

On comprendra que chacun des éléments décrits ci-dessus, réunis par 2 ou plus, peuvent trouver une application utile dans d'autres types de construction que celui décrit ici.

Meme si l'invention a été illustrée et décrite comme une forme de vitrine autonome, dynamique et de corps unique, l'intention n'est pas qu'elle se limite aux détails exposés. On comprendra que les personnes expertes en Technique puissent effectuer diverses omissions, modifications, substitutions ou d'autres changements relatifs aux formes et aux détails du dispositif décrit, sans s'éloigner d'aucune maniere de l'esprit de la présente invention.

Sans plus d'analyse, ce qui a été décrit anterieurement donnera une idée si complete de l'innovation présente que les autres, qui utlisent les connaissances actuelles, pourront adapter cette invention á de multiples applications, sans toutefois oublier des caracteristiques qui, de point de vue de la technique anterieure constituent les traits essentiels des aspects génériques et spécifiques de cette invention.

Ce qui se revendique comme nouveau, et qui prétend á etre protégé par Le Brevet d'Invention est présenté dans les revendications ci-jointes.

## Revendications

1. Une vitrine composée de :
a) Un logement translucide composé de :
i) un corps translucide qui possede au moins une fente pour une carte photovoltaique et avec une pluralité de contacts de la fente de la carte photovoltaique, au moins une fente pour un collecteur avec une pluralité de contacts de la fente du collecteur, et au moins une fente pour un microcontrolateur, avec une pluralité de contacts de la fente du microcontolateur;
ii) une partie superieure du corps translucide avec au moins une fente de micromoteur sur cette meme partie. Cette dite partie superieure est reliée á la partie anterieure par un bord frontal;
iii) un coté droit du corps translucide, rattaché á la partie superieure du corps translucide par un bord superieur et rattaché á la partie anterieur du corps translucide par un bord frontal;
iv) une partie posterieure du corps translucide, reliée á la partie superieure du corps translucide par un bord superieur et relié au coté droit du corps translucide par un bord droit;
v) un coté gauche du corps translucide relié á la partie superieure du corps translucide par un bord superieur, relié á la partie posterieure du corps translucide par un bord posterieur et relié aussi á la partie anterieure du corps translucide par un bord anterieur;
vi) Une partie inferieure du corps translucide reliée au coté gauche du corps translucide par un bord gauche, reliée á la partie posterieure du corps translucide par un bord posterieur, reliée aussi á la partie anterieure du corps translucide par un bord anterieur, et reliée enfin au coté droit du corps translucide par un bord droit;
b) au moins un micromoteur, ayant chacun (si plus d'un) un support pour la plaque translucide du micromoteur qui connecte, de forme giratoire, une plaque translucide dans un receptacle pour le support de la plaque translucide du micromoteur, le dit moteur est situé à l'interieur de la dite fente du micromoteur dans lequel il existe une pluralité de contacts de la fente du micromoteur;
c) au moins une carte photovoltaique située dans la dite fente de la carte photovoltaique;
d) au moins un collecteur situé dans la dite fente du collecteur;
e) au moins un microcontroleur situé dans la dite fente du microcontrolateur,et
f) au moins un moyen de conduction du courant qui connecte la dite carte photovoltaique, á travers une pluralité de contacts de la carte photovoltaique, au dit collecteur, á travers une pluralité de contacts du collecteur, au dit microcontrolateur, á travers une pluralité de contacts du microcontrolateur, et au dit micromoteur, á travers une pluralité de contacts du micromoteur.

2. La vitrine, telle qu'elle est decrite dans la revendication 1a), le logement ayant une superficie interne et externe, en plus d'un agent réflechissant dans la superficie interne.

3. La vitrine, telle qu'elle est décrite dans la revendications 1a), le logement étant fabriqué á base de materiaux transparents, translucides et opaques.

4. La vitrine, telle qu'elle est décrite dans la revendication 1a), le logement étant de configuration solide.

5. La vitrine, telle qu'elle est décrite dans la revendication 1a), le logement étant fabriqué á base de materiaux tels que le plastique, les composés plastiques, le métal, les alliages de métal, le caoutchouc, les composés du caoutchouc, la fibre de verre, l'epoxy, le graphite de carbone , le cristal et le verre.

6. La vitrine, telle qu'elle est décrite dans la revendication 1a), le microcontrolateur étant programmable.

7. Une vitrine compléte qui consiste en :
a) un logement translucide, composé de :
i) Une partie anterieure du corps translucide qui a au moins une fente pour la carte photovoltaique, avec une pluralité de contacts de la fente de la carte photovoltaique; au moins une fente pour le collecteur, avec une pluralité de contacts de la fente du collecteur, et au moins une fente pour le microcontrolateur,avec une pluralité de contacts de la fente du microcontrolateur á l'interieur de la meme fente;
ii) une partie superieure du corps translucide dans laquelle on trouve au moins une fente pour le micromoteur, cette dite partie superieure va liée á la partie anterieure du corps translucide par un bord frontal;
iii) un coté droit du corps translucide,relié á la partie superieure du corps translucide par un bord superieur, et relié aussi á la partie anterieure du corps translucide par un bord frontal;
iv) une partie posterieure du corps translucide liée á la dite partie superieure du corps translucide par un bord superieur, et liée aussi au cote droit du corps translucide par un bord droit;
v) un coté gauche du corps translucide, lié á la dite partie superieure du corps translucide, par un bord superieur, et relié aussi á la partie posterieure du corps translucide par un bord posterieur, et lié enfin á la dite partie anterieure du corps translucide par un bord frontal;
vi) une partie inferieure du corps translucide liée au coté gauche du corps translucide, par un bord gauche, liée aussi á la dite partie posterieure du corps translucide par un bord posterieure, liée elle meme á la partie anterieure du corps translucide par un bord frontal et liée enfin á un dit coté droit par un bord droit;
b) au moins un micromoteur, ayant chacun (si plus d'un) un support pour la plaque translucide du micromoteur qui connecte, de forme giratoire, une plaque translucide dans un receptacle pour le support de la plaque translucide du micromoteur , le dit moteur est situé á l'interieur de la dite fente du micromoteur dans lequel il existe une pluralité de contacts de la fente du micromoteur;
c) au moins une carte photovoltaique située dans la dite fente de la carte photovoltaique;
d) au moins un collecteur situé dans la dite fente du collecteur;
e) au moins un microcontroleur situé dans la dite fente du microcontrolateur;
f) au moins un moyen de conduction du courant qui connecte la dite carte photovoltaique, á travers une pluralité de contacts de la carte photovoltaique, au dit collecteur, á travers une pluralité de contacts du collecteur, au dit microcontrolateur, á travers une pluralité de contacts du microcontrolateur, au dit micromoteur, á travers une pluralité de contacts du micromoteur, et
g) au moins une carte sonore, avec une pluralité de contacts pour la carte sonore, avec au moins une fente de carte sonore avec une pluralité de contacts de la fente de la carte sonore, cette dite fente de la carte sonore étant située à l'interieur du dit logement.

8. La vitrine complexe, telle qu'elle est decrite dans la revendication 7a), le logement ayant une superficie interne et externe, en plus d'un agent réflechissant dans la superficie interne.

9. La vitrine complexe, telle qu'elle est décrite dans la revendication 7a), le logement étant fabriqué à base de materiauxtransparents, translucides et opaques.

10. La vitrine complexe, telle qu'elle est décrite dans la revendication 7a),le logement étant de configuration solide.

11. La vitrine,complexe telle qu'elle est décrite dans la revendication 7a), le logement étant fabriqué á base de materiaux tels que le plastique, les composés plastiques, le métal, les alliages de métal, le caoutchouc, les composés du caoutchouc, la fibre de verre, l'epoxy, le graphite de carbone, le cristal et le verre.

12. La vitrine complexe, telle qu'elle est décrite dans la revendication 7a), le microcontrolateur étant programmable.

13. Une vitrine compléte qui consiste en
a) un logement translucide, composé de
i) une partie anterieure du corps translucide qui a au moins une fente pour la carte photovoltaique, avec une pluralité de contacts de la fente de la carte photoyoltaique, au moins une fente pour le collecteur, avec une pluralité de contacts de la fente du collecteur, et au moins une fente pour lemicrocontrolateur á l'interieur de la meme fente;
ii) une partie superieure du corps translucide dans laquelle on trouve au moins une fente pour le micromoteur, cette dite partie superieure va liée á la partie anterieure du corps translucide par un bord droit;
iii) un coté droit du corps translucide, relié á la partie superieure du corps translucide par un bord superieur, et relié aussi á la partie anterieure du corps translucide par un bord frontal;
iv) une partie posterieure du corps translucide liée á la dite partie superieure du corps translucide par un bord superieur, et liée aussi au coté droit du corps translucide par un bord droit.
v) un coté gauche du corps translucide, lié á la dite partie superieure du corps translucide, par un bord superieur, et relié aussi á la partie posterieure du corps translucide par un bord posterieur, et lié enfin á la dite partie anterieure du corps translucide par un bord frontal;
vi) une partie inferieure du corps translucide liée au coté gauche du corps translucide, par un bord gauche, liée aussi á la dite partie posterieure du corps translucide par un bord et aussi á un dit coté droit par un bord droit.
b) au moins un micromoteur, ayant chacun (si plus d'un) un support pour la plaque translucide du micromoteur qui connecte, de forme giratoire, une plaque translucide dans un receptacle pour le support de la plaque translucide du micromoteur , le dit moteur est situé á l'interieur de la dite fente du micromoteur dans laquelle il existe une pluralité de contacts de la fente du micromoteur;
c) au moins une carte photovoltaique située de la dite fente de la carte photovoltaique;
d) au moins un collecteur situé dans la dite fente du collecteur;
e) au moins un microcontroleur situé dans la dite fente du microcontrolateur;
f) au moins un moyen de conduction du courant qui connecte la dite carte photovoltaique, á travers une pluralité de contacts de la carte photovoltaique, au dit collecteur, á travers une pluralité de contacts du collecteur, au dit microcontrolateur, á travers une pluralité de contacts du microcontrolateur, au dit micromoteur, á travers une pluralité de contacts du micromoteur et,
g) au moins un moyen d'illumination, avec une pluralité de contacts pour le moyen d'illumination interne, avec au moins une fente pour le moyen d'illumination interne avec une pluralité de contacts de la fente du moyen d'illumination interne, cette dite fente du moyen d'illumination interne étant située á l'interieur du dit logement.

14. La vitrine complexe, telle qu'elle est decrite dans la revendication 13a),le logement ayant une superficie interne et externe, en plus d'un agent réflechissant dans la superficie interne.

15. La vitrine complexe, telle qu'elle est décrite dans la revendication 13a), le logement étant fabriqué á base de materiaux transparents, translucides et opaques.

16. La vitrine complexe, telle qu'elle est décrite dans la revendication 13a), le logement étant de configuration solide.

17. La vitrine complexe telle qu'elle est décrite dans la revendication 13a), le logement étant fabriqué á base de materiaux tels que le plastique, les composés plastiques, le métal, les alliages de métal, le caoutchouc, les composés du caoutchouc, la fibre de verre, l'epoxy, le graphite de carbone, le cristal et le verre.

18. La vitrine complexe, telle qu'elle est décrite dans la revendication 13a), le microcontrolateur étant programmable.
